# EUROPÄISCHE PATENTSCHRIFT

(11) **EP 0 753 628 B1**
(45) Veröffentlichungstag und Bekanntmachung des Hinweises auf die Patenterteilung: **17.11.1999**
(21) Anmeldenummer: 96109464.6
(22) Anmeldetag: 13.06.1996
(51) Int. Cl.: E02B 3/12

(54) **Verfahren und Vorrichtung zur Herstellung eines Deckwerks aus Schüttsteinen**
Method and device for the construction of a revetement of natural stones
Procédé et dispositif pour la construction d'un revêtement de pierres naturelles

(30) Priorität: 08.07.1995 DE 19524908
(43) Veröffentlichungstag der Anmeldung: 15.01.1997
(73) Patentinhaber: Josef Möbius Bau-Gesellschaft (GmbH & Co.), D-22549 Hamburg (DE)
(72) Erfinder: Möbius, Josef, 22549 Hamburg (DE)
(74) Vertreter: Patentanwälte Hauck, Graalfs, Wehnert, Döring, Siemons

(56) Entgegenhaltungen:
- DE-A- 3 130 733
- DE-A- 3 205 293
- DE-B- 1 214 614
- DE-C- 127 193
- DE-U- 8 114 701
- FR-A- 728 763
- NL-A- 7 117 079
- US-A- 2 560 619
- US-A- 3 608 318
- OTAR, Nr. 49, September 1964, DEN HAAG, Seiten 47-53, XP002016105 ING. J.A. KANT: "Nieuw type oeverbescherming ten behoeve van scheepvaartkanalen en andere waterwegen"

## Beschreibung

Die Erfindung bezieht sich auf ein Verfahren zur Herstellung eines Deckwerks aus Schüttsteinen, insbesondere als Sohl- und Böschungssicherung im Wasserbau nach dem Oberbegriff des Patentanspruchs 1.

Im Wasserbau werden Deckwerke zur Sicherung von Sohlen und Böschungen erstellt und dienen dem Erosions- und Kolkschutz der anschließenden oder darunter befindlichen wasserbaulichen Konstruktionen. Zum Einsatz gelangen Steine von der Dichte leichten Felsgesteins bis zu schwerer Schlacke. Wegen der begrenzten größeren Masse der Steine haben diese naturgemäß eine begrenzte Lagestabilität. Die begrenzte Lagestabilität birgt die Gefahr, daß es mit der Zeit wegen der Beweglichkeit der einzelnen Steine zu einer Auflösung oder Zerstörung des Deckwerks kommt. Die mehr oder weniger permanente Bewegung der einzelnen Steine erschwert darüber hinaus die Besiedelung und Besetzung des Deckwerks mit Pflanzen und Kleinlebewesen. Wegen der häufigen Instandsetzung ist der Unterhaltsaufwand relativ hoch.

Aus den obigen Gründen ist auch bekannt geworden, derartige Deckwerke mit geeignetem Material zu verklammern. Es ist bekannt, Asphalt oder hydraulische Bindemittel auf das Deckwerk aufzutragen. Für den Einsatz unter Wasser wird üblicherweise kolloidaler Zementmörtel verwendet oder durch ein Additiv gegen Erosion stabilisierter Mörtel. Der Mörtel dringt mehr oder weniger in das Deckwerk ein und soll die einzelnen Steine miteinander verbinden. Bei dem einen Verfahren wird der einzubauende Mörtel flächig über Wasser verstürzt und gelangt im freien Fall durch das Wasser auf die Gberfläche der eingebauten Steine. Bei einem anderen bekannten Verfahren wird Mörtel über ein Pumpsystem einem Verteilrohr unter Wasser zugeleitet, von dem aus der Mörtel durch frei über das Deckwerk schleifende Schläuche statistisch zufällig verteilt wird.

Beiden bekannten Verfahren ist eigen, daß eine relativ große menge des Materials auf der Oberfläche der Steine verbleibt und dort keine Verklammerungswirkung entwickeln kann. Außerdem wird eine weitgehende Versiegelung der Oberfläche bewirkt, die aus hydraulischen und ökologischen Gründen unerwünscht ist.

Aus MAV 1990 Seite 8 ist ferner bekannt geworden, bei Deckschichten den Vergußstoff punktuell oder streifenförmig einzubringen, so daß vergußstoffarme Zonen entstehen. Es wird ein punktueller Verguß mit einem Durchmesser von 1 m bzw. ein streifenförmiger Verguß an einer Breite von 1 m vorgeschlagen.

Auch bei dem zuletzt beschriebenen Verfahren erfolgt eine Teilversiegelung, und eine größere Menge an Beton, die sich oberhalb der Deckschicht ansammelt, trägt nicht zur gewünschten Verklammerung bei.

Aus NL-A-7 117 079 ist ein Deckwerk aus Schüttsteinen und ein Verfahren zur Herstellung dieses gemäß dem Oberbegriff der Ansprüche 1 und 5 bekannt geworden, bei dem dem verlegten Schüttwerk in Abständen örtlich begrenzt Zementmörtel zur Verklammerung der Steine hinzugefügt wird. Der Zementmörtel wird in dosierter Menge punktuell und beabstandet in Lücken des Schüttwerks unter Druck so injiziert, daß übereinander und nebeneinander liegende Steine verklammert sind. Auf diese Weise kann eine tiefer liegende Schüttschicht durchgehend über den Mörtel verklammert werden.

Aus US-A-3 608 318 ist bekannt, einen in einer Erdschicht verlaufenden Damm oder dergleichen durch Injizieren von Asphalt zu verstärken. Zu diesem Zweck sind mehrere Lanzen an einem Tragkörper angebracht, der von einem Landfahrzeug verstellbar gehalten ist Die Lanzen haben sich automatisch öffnende Ventile, wenn unter Druck Asphalt zugeführt wird.

Aus US-A-2 560 619 ist bekannt geworden, in einer Baugrube in einem bestimmten Raster Rohre oder dergleichen anzuordnen und anschließend die Grube mit Schüttwerk auszufüllen. Über die Rohre wird dann Beton eingeleitet, der über Öffnungen in den Rohren seitlich heraustritt, um die Körner des Schüttwerks zu verbinden. Auf diese Weise wird ein Fundament für ein Gebäude erhalten.

Aus DE-U-81 14 701 ist eine auf einer fahrbaren Einrichtung angeordnete Vorrichtung zur Herstellung eines Deckwerks aus Schüttsteinen gemäß dem Oberbegriff des Anspruchs 8 bekanntgeworden, bei der an einem in der Höhe verstellbaren Ausleger eine Lanzenanordnung angebracht ist. Über die Lanzen, die zwischen den Steinen eines Deckwerks eingeführt werden können, wird Beton in beabstandeten Abständen eingebracht, um die Steine zu verklammern.

Der Erfindung liegt die Aufgabe zugrunde, ein Verfahren; eine Vorrichtung und ein Deckwerk aus Schüttsteinen, insbesondere als Sohl- oder Böschungssicherung im Wasserbau, zu schaffen, mit dem bzw. bei dem bei einem minimalen Einsatz an Vergußmaterial eine maximale Lagestabilität des Deckwerks erzielt wird.

Diese Aufgabe wird durch die Merkmale der Patentansprüche 1, 5 und 8 gelöst.

Bei dem erfindungsgemäßen Verfahren wird Mörtel unter Druck in Lücken des Schüttwerks injiziert derart, daß übereinander und nebeneinander liegende Steine zu kompakten Blöcken verklammert sind. Hierzu wird ein Zementmörtel verwendet, der zum einen fließfähig ist und beim Injizieren in die jeweiligen Lücken zwischen den Steinen dringt, der jedoch zum anderen sich nicht beliebig breit um den injizierten Punkt verteilt, sondern klumpen- oder blasenartig in dem injizierten Bereich verbleibt. Dies wird mit einem Mörtel erreicht, der unter Druck bzw. Scherwirkung gute Fließeigenschaften entwickelt, jedoch bei Wegfall derartiger Einwirkung eine relativ hohe Kohäsivkraft aufweist, so daß es zu einer zwiebelähnlichen Verteilung um den Einspritzpunkt herum kommt. Es erfolgt daher eine Verklammerung bis in größere Tiefen des Deckwerks bzw. über die Dicke des Deckwerks in einer relativ geringen Breite, wobei die Breite von der eingebrachten Dosis abhängt. Die sich an der Oberseite verteilende Mörtelmenge ist äußerst gering und vorzugsweise nahezu unsichtbar, was aus ökologischen Gründen besonders erwünscht ist.

Die beim erfindungsgemäßen Verfahren hergestellten Blöcke sichern eine hohe Lagestabilität des Deckwerks und erlauben gleichzeitig eine Anpassung der dazwischen liegenden Steine. Versuche haben ergeben, daß die Auszugskraft bei derartigen Blöcken um ein Dreifaches höher ist als die Hubkraft, die dem Gewicht eines Blockes entspricht.

Die bei dem erfindungsgemäßen Verfahren erheblich verbesserte Lagestabilität sichert die Besiedlung und Besetzung des Deckwerks mit Pflanzen und Kleinlebewesen, wie Krebsen, Fischen, Fischbrut und dgl. Ein mit dem erfindungsgemäßen Verfahren hergestelltes Deckwerk zeichnet sich durch eine hohe Dauerhaftigkeit und einen geringen Unterhaltungsaufwand aus. Die verbesserte Lagestabilität erlaubt z.B. höhere Geschwindigkeiten von Schiffen im Gewässer und insgesamt eine höhere Beanspruchbarkeit.

Die Art der Einbringung des Mörtels kann nach den Beanspruchungskriterien des Deckwerks geometrisch festgelegt werden.

Zwischen dem Einbau des Deckwerks und dem punktuellen Injizieren von Beton verstreicht naturgemäß ein bestimmter Zeitraum. Es besteht daher die Gefahr, daß sich Sedimente auf dem oder im Deckwerk absetzen, die sich für die Haftwirkung beim Injizieren des Betons nachteilig auswirken. Eine Ausgestaltung der Erfindung sieht daher vor, daß vor dem Injizieren des Betons der betreffende Bereich gespült wird. Die Spülung kann mit Wasser vorgenommen werden, das dem Gewässer entnommen wird, in dem oder neben dem das Deckwerk eingebaut wird.

Mit Hilfe des erfindungsgemäßen Verfahrens läßt sich nach Anspruch 5 ein Deckwerk aus Schüttsteinen bzw. ein sog. Verbunddeckwerk herstellen mit einer oberen und einer unteren Steinlage, von denen die untere Steine einer kleineren Klasse aufweist. Zwischen den Lagen wird ein Geotextilgitter hoher Zugfestigkeit angeordnet, z.B. mit einer Maschenweite von 10 x 10 mm. Der Beton wird nun so injiziert, daß er sich nicht nur begrenzt in der oberen Lage verteilt und die Steine blocksweise verklammert, sondern durch das Geotextilgitter hindurchdringt in die untere Lage, so daß auch eine Verklammerung der beiden Steinlagen in begrenzten Bereichen stattfindet.

Nach Anspruch 8 ist eine Vorrichtung zur Herstellung eines Deckwerks aus Schüttsteinen vorgesehen, die Lanzen zum Injizieren von Beton in das Deckwerk aufweist, die über einen flexiblen Schlauch mit einer Quelle für Flüssigbeton verbindbar sind. Die Lanzen sind in einem vorgegebenen Raster an einem Trägerkörper angeordnet. Die Quelle ist vorzugsweise eine Betonpumpe, die mit einem Mischer/Dosierer verbunden ist, dem ständig Material nachgefordert werden kann. Die Pumpe kann in bekannter Weise als Dosierpumpe ausgeführt werden, um die Menge des einzubauenden Mörtels je Verklammerungspunkt einzustellen. Die Anzahl der Pumpenhübe je Punkt ist mithin ein Maß für die verpreßte Menge. Sie kann in einem Verklammerungsprotokoll registriert werden. Bei der Vorrichtung nach der Erfindung sind mehrere Lanzen in einem vorgegebenen Raster an einem Tragkörper angeordnet und über eine Verteilvorrichtung an die Quelle anschließbar Die Gesamtheit der Lanzen wird in geeigneter Weise auf das Deckwerk abgesenkt, wobei die Verteilvorrichtung dafür sorgt, daß gleichzeitig oder nacheinander über die Lanzen eine vorgegebene Menge an Beton am vorgegebenen Ort injiziert wird. Das Raster kann z.B. ein Dreiecksraster sein. Die Quelle, z.B. die Betonpumpe, ist über eine Speise- und eine Rückführleitung mit der Verteilvorrichtung verbunden, und Ventile an den Lanzen sind an die gemeinsame Speiseleitung angeschlossen. Dadurch kann der flüssige Beton im Kreis gefördert werden, und z.B. durch sukzessives Öffnen der einzelnen Ventile an den gewünschten Punkten ausgetragen werden. Nach Beendigung kann das Material aus der Leitung ohne weiteres heraus gefördert werden, so daß die Gefahr eines Aushärtens in der Leitung vermieden wird. Das bekannte System kann auch auf einfache Weise in einer Betriebspause gespült werden, beispielsweise mit Wasser, um Leitungen und Ventile sowie die Lanzen zu reinigen.

Die Lanze ist vorzugsweise höhenverstellbar bzw. teleskopisch ausgeführt. Nach einer weiteren Ausgestaltung der Erfindung ist sie am unteren Ende mit einem selbsttätigen Verschluß versehen. Dieser schließt die Lanze automatisch, wenn die Zufuhr von Beton beendet wird, um ein Nachfließen zu verhindern.

Die Erfindung sieht ferner vor, daß jeder Lanze ein steuerbares Ventil zugeordnet ist oberhalb der Lanze, das seinerseits eine fernsteuerbare Betätigungsvorrichtung aufweisen kann. Das steuerbare Ventil soll ein Nachlaufen des flüssigen Betons nach dem Schließen des Ventils unterbinden. Die Betätigung des Ventils, beispielsweise ein Schieber, kann durch eine hydraulische Verstelleinrichtung erfolgen, die unmittelbar am Ventilgehäuse angebracht ist. Die Steuerung erfolgt in bekannter Weise über eine geeignete Verteilvorrichtung, die ebenfalls vorzugsweise am Trägerkörper angebracht ist.

Da die erfindungsgemäße Vorrichtung auch unter Wasser ein gesetzt werden soll, ist es nach einer Ausgestaltung der Erfindung zweckmäßig, wenn die Ventile, die Betätigungsvorrichtungen dafür sowie der Steuerungsverteiler in einem wasserdichten Gehäuse angeordnet sind.

Um das Verklammern nach dem erfindungsgemäßen Verfahren mit Hilfe der erfindungsgemäßen Vorrichtung möglichst rasch durchführen zu können, sieht eine Ausgestaltung der Erfindung vor, daß zwei Tragkörper vorgesehen sind, von denen jeder entlang einer ersten Führung annähernd vertikal bzw. parallel zu den Lanzen verfahrbar ist und die ersten Führungen entlang den zweiten Führungen annähernd horizontal bzw. annähernd senkrecht zu den Lanzen verfahrbar sind und Verstellvorrichtungen zwischen den Trägerkörpern und der ersten Führung bzw. zwischen der ersten und zweiten Führung vorgesehen sind. Während der eine Tragkörper an einem vorgegebenen Ort vorübergehend stationär gehalten wird, damit über die einzelnen Lanzen punktuell Beton injiziert wird, kann der nächste Körper in die nächste Position verfahren werden, um im Anschluß über seine Lanzen punktuell zu injizieren, wobei dann der erste Körper in die nächste Arbeitsposition verfahren wird. Es ist daher möglich, kontinuierlich Beton zu injizieren, so daß innerhalb relativ kurzer Zeit große Flächen eines Deckwerks bearbeitet werden können. Die Trägerkörper sind vorzugsweise am Auslegerarm eines Förderzeugs, z.B. eines Krans, angebracht, der seinerseits entlang einer Bahn verfahrbar ist, um die gewünschte Kontinuität zu gewährleisten. Die Bahn kann nach einer Ausgestaltung der Erfindung auf einem Schwimmkörper, beispielsweise einem Katamaran-Ponton, angeordnet und ihrerseits parallel zu sich selbst verfahrbar sein. Der Schwimmkörper ist vorzugsweise symmetrisch aufgebaut, um den Anschluß der Zuführleitung an beiden Enden des Schwimmkörpers vorsehen zu können. Dies ist besonders dort von Vorteil, wo unter Brücken gearbeitet wird und die Zufuhr des Betons außerhalb der Brücke erfolgen muß. Die Zufuhr kann z.B. von einem separaten Schwimmkörper aus erfolgen, auf dem alle notwendigen Einrichtungen zur Herstellung und Förderung des Betons angeordnet sind.

Es wurde bereits erwähnt, daß bei dem erfindungsgemäßen Verfahren vorteilhaft ist, in den Bereichen, in denen Beton injiziert wird, eine Spülung vorzunehmen. Zu diesem Zweck kann nach einer Ausgestaltung der Erfindung der Lanze bzw. dem Trägerkörper eine Spülvorrichtung zugeordnet werden.

Die Erfindung wird nachfolgend anhand von Zeichnungen näher erläutert.
- Fig. 1: zeigt einen Schnitt durch einen Teil eines Verbunddeckwerks, das nach dem erfindungsgemäßen Verfahren hergestellt wurde.
- Fig. 2: zeigt im Schnitt ein Gerät zur Durchführung des erfindungsgemäßen Verfahrens.
- Fig. 3: zeigt die Draufsicht auf das Gerät nach Fig. 2 bei entferntem oberem Teil.
- Fig. 4: zeigt schematisch den Betrieb der Vorrichtung nach Fig. 2 und 3 in einem Gewässer.
- Fig. 5: zeigt die Draufsicht auf die Darstellung nach Fig. 4.
- Fig. 6: zeigt schematisch ein Raster für mehrere Lanzen einer Vorrichtung nach den Fig. 2 und 3.
- Fig. 7: zeigt eine Draufsicht auf ein abgewandeltes Gerät zur Durchführung des erfindungsgemäßen Verfahrens.
- Fig. 8: zeigt eine komplette Anlage zum Betrieb des Gerätes nach Fig. 7.
- Fig. 9: zeigt perspektivisch teilweise aufgeschnitten das Gerät nach Fig. 7.
- Fig. 10: zeigt schematisch den Betrieb der Vorrichtung nach Fig. 7 und 8.

In Fig. 1 ist ein Verbunddeckwerk 10 dargestellt mit einer oberen Steinlage 12 z.B. der Größenklasse II für Wasserbausteine. Darunter befindet sich eine weitere Lage 14 von Wasserbausteinen der Größenklasse I. Zwischen den Lagen ist ein Geotextilgitter 16 gelegt mit einer Maschenweite von etwa 10 x 10 mm. Unterhalb der unteren Deckwerkslage 14 kann eine Grobfilter- und darunter eine Feinfilterschicht angeordnet werden.

Mit Hilfe einer geeigneten Lanze oder dergleichen wird in Lücken zwischen Steinen der oberen Deckwerkslage 16 unter Druck eine dosierte Menge flüssigen Betons injiziert. Dies ist in Fig. 1 an mehreren Stellen bei 18 dargestellt. In Fig. i sind die Punkte, an denen eine Betoninjektion erfolgt, relativ nahe beieinanderliegend gezeigt. In Wirklichkeit liegen sie unter Umständen weiter auseinander. Der verwendete Beton ist unter Druck bzw. bei Entwicklung von Scherkräften, d.h. so lange er fließt, relativ gut fließfähig, so daß er in den Lücken zwischen den Steinen eindringen und sich verteilen kann. Kommt er indessen zur Ruhe, entwickelt er eine relativ hohe Viskosität, wodurch der Beton nicht zur Seite auseinanderläuft, sondern als an den Steinen anhaftender Klumpen zusammenbleibt, wie in Fig. 1 zu erkennen. Auf diese Weise werden nach dem Erhärten des Betons einzelne Blöcke 20 aus miteinander verklammerten Steinen gebildet. Die Blöcke bewirken eine außerordentlich hohe Lagestabilität des Deckwerks, ermöglichen jedoch andererseits eine Festlegung der Steine zwischen den Blöcken 20.

Wie aus Fig. 1 ferner zu erkennen, dringt der Beton über das Geotextilgitter 16 in die untere Lage 14 ein, so daß ein fester Verbund der oberen mit der unteren Lage hergestellt ist, wodurch die Stabilität des gesamten Deckwerks erhöht wird.

In den Fig. 2 und 3 ist ein Gerät 22 dargestellt, mit dem gleichzeitig an mehreren beabstandeten Punkten Beton in ein Deckwerk injiziert werden kann, wie anhand von Fig. 1 vorstehend beschrieben. Unterhalb einer Platte 24 sind Lanzen 26 angebracht. Die Anbringung der Lanzen 26 wird nicht im einzelnen beschrieben. Auf der Platte 24 sind Ventile 28 angeordnet, und zwar jeweils unmittelbar oberhalb einer Lanze 26. Die Ventile 28 werden durch hydraulische Betätigungsvorrichtungen 30 betätigt. Die Steuerung der hydraulischen Betätigungsvorrichtungen 30 erfolgt über einen Steuerungsverteiler 32, der unterhalb einer Platte 34 angeordnet ist, die mit der Platte 24 verspannt wird, und zwar über Spannstäbe 36. Zwischen den Platten 34 befindet sich ein Mantel 38, der den Raum zwischen den Platten 24, 34 abdichtet.

Oberhalb der Platte 34 ist ein Druckspeicher 40 für die hydraulische Betätigung der Vorrichtungen 30 angeordnet. Das Gerät 22 wird an einem Kopf 42 aufgehängt und kann entsprechend verschwenkt werden. Die Aufhängung erfolgt z.B. an einem Ausleger eines Baggers oder eines Krans.

Aus Fig. 3 geht hervor, daß zehn Lanzen 26 vorgesehen sind, die in einem vorgegebenen Raster angeordnet sind. Die Ventile 28 können an eine gemeinsame Betonleitung angeschlossen werden, und zwar über Stutzen 44 der Ventile 28. Durch die Leitung kann ständig Beton unter Druck strömen, und durch eine entsprechende Ansteuerung eines Ventils 28 wird die zugehörige Lanze 26 versorgt. Vorzugsweise werden die Ventile 28 nacheinander aufgesteuert, um den nötigen Druck für das Injizieren des Betons bereitzustellen. Die Lanzen 26 weisen am unteren Ende einen selbsttätigen Verschluß auf, der schließt, wenn kein Beton unter Druck mehr zugeführt wird. Dadurch wird ein Nachlaufen verhindert. Die Betätigung der Ventile 28 erlaubt eine gezielte Dosierung der über die jeweilige Lanze 26 abgegebenen Betonmenge.

In Fig. 4 und 5 ist ein Gewässer 50 angedeutet mit einer Sohle 52 und einer Böschung 54, die mit einem Deckwerk gemäß Fig. 1 versehen werden sollen. Ein Katamaran-Ponton 56 weist zwei parallele Bahnen 58 auf, die einen Ausleger 60 führen. Am Ausleger ist z.B. ein Gerät entsprechend Fig. 2 oder 3 geführt, wie bei 22a in Fig. 4 angedeutet. Durch die punktierte Zeichnung des Gerätes 22a in Fig. 4 ist ersichtlich, daß es entlang des Auslegers 60 verfahrbar ist. Dadurch kann das Gerät 22a mit seinen Lanzen an einen beliebigen Ort der Sohle 52 und der Böschung 54 gebracht werden. Vor dem Verfahren des Gerätes 22a ist entweder der Ausleger 60 komplett anzuheben oder die Lanzen sind entsprechend höhenverstellbar, damit anschließend am nächsten Ort die Lanzen in entsprechende Lücken des Deckwerks eintauchen können.

In Fig. 6 ist ein Gerät 22b entsprechend dem Gerät 22 bzw. 22a nach den Fig. 2 bis 4 von oben dargestellt, wobei die Ventile durch Kreise 28b angedeutet sind. Man erkennt eine haarnadelförmige Leitung 62 mit einem Eintrittsende 64 und einem Austrittsende 66, die mit einer Betonzuführvorrichtung, z.B. einer Betonpumpe, verbunden sind. Aus Fig. 6 geht auch das Raster hervor, in dem die Lanzen 26b angeordnet sind. Es wird von gleichseitigen Dreiecken 68 gebildet. In Fig. 7 sind zwei Geräte 22c, 22d nebeneinander dargestellt, die etwa entsprechend dem Gerät 22b oder 22 gemäß den Fig. 6 oder 2 aufgebaut sind. Auf den Aufbau wird im einzelnen daher nicht mehr näher eingegangen. An der Oberseite der Geräte 22c, 22d sind Führungschienen 70, 72 angebracht, die in Führungen (nicht zu erkennen) unterhalb einer Platte 74 verschiebbar sind. Die Verschiebung erfolgt mit Hilfe nicht gezeigter hydraulischer Verstellantriebe. Die Platte 74 wird an einem Ausleger eines geeigneten Förderzeugs angebracht, beispielsweise eines Krans oder eines Baggers. Die Geräte können sukzessiv eingesetzt werden, so daß kontinuierlich ein Verklammern des Deckwerks stattfinden kann. Eine Betonspeiseleitung 62b erstreckt sich in einer Schleife durch beide Geräte 22c, 22d, sie werden daher gemeinsam, z.B. von einer Betonpumpe, versorgt.

In Fig. 10 ist der Betrieb der Vorrichtung nach Fig. 7 angedeutet. Fig. 10a zeigt das erste Gerät, beispielsweise 22c, in Arbeitsposition und das zweite, z.B. 22d, in Ruheposition. Fig. 10b zeigt nunmehr das zweite Gerät in Arbeitsposition, während das erste Gerät neu positioniert wird. Dies erkennt man an der neuen Position der Führungsschiene 72. In Fig. 10c ist das erste Gerät wiederum in Arbeitsposition, während das zweite positioniert wird.

Fig. 8 zeigt schematisch eine komplette Anlage zum Verklammern eines Deckwerks einer Böschung oder einer Sohle eines Gewässers nach dem oben beschriebenen Verfahren. Ein Katamaran-Ponton 74 lagert zwischen den parallelen Schwimmkörpern eine Kranbahn 76 für einen Kran 78, der einen Ausleger 80 aufweist. Am Ausleger 80 ist etwa die Anordnung angebracht, wie sie in Fig. 7 dargestellt ist. Durch das Verfahren des Krans 78 entlang der Bahn 76, das Verfahren der Bahn 76 parallel zu sich selbst auf dem Ponton 74 und durch die Verstellmöglichkeiten im Gerät nach Fig. 7 läßt sich in beliebiger Weise das Injizieren von Beton im Deckwerk in der oben beschriebenen Art und Weise bewerkstelligen. Eine Betonleitung 82 führt an einer Längsseite des Pontons 74 entlang und weist Abschnitte 84 bzw. 86 an beiden Querseiten des Pontons 74 auf, deren Enden an einem Ausgleichponton 88 bzw. 89 enden. Eine Gelenkleitung 90 verbindet die Betonleitung 82 mit dem Kran 76 zur Versorgung des Injektionsgeräts, wie oben beschrieben.

Auf einem weiteren Schwimmkörper 92, der an einem Ausgleichsponton 88, 89 festmachen kann, sind Silos 94 für Flugasche und Silos 96 für Zement angeordnet, die über entsprechende Leitungen mit einer Dosiervorrichtung 98 verbunden sind, die ihrerseits mit einem Mischer 100 verbunden ist. Ferner ist ein Vorratsbehälter 102 für Additive vorgesehen, der ebenfalls mit dem Mischer 100 verbunden ist. Unterhalb des Mischers befindet sich eine Betonpumpe (nicht gezeigt), die über eine ebenfalls nicht gezeigte Leitung mit der Betonleitung 82 verbunden ist. Wie erkennbar, ist ein Anschluß der Betonpumpe an beiden Enden des Pontons 74 möglich. Auf dem Schwimmkörper 92 befindet sich schließlich ein Bedienstand 104.

Das Material kann mit Hilfe einer Schute 106 herantransportiert werden und mit Hilfe eines Baggers 108 auf dem Schwimmkörper 92 in die geeigneten Vorratsgefäße eingefüllt werden.

In Fig. 9 ist der Aufbau des Geräts nach Fig. 7 deutlicher zu erkennen. Man erkennt einen Positionierbalken 110, der am Ausleger z.B. eines Krans angebracht werden kann, wie in Fig. 8 dargestellt. Am Balken 110 sind Führungen 112, 114 angebracht, an denen ihrerseits Hydraulikzylinder 116, 118 angebracht sind, deren Kolbenstange mit einer Führungsschiene verbindbar ist, etwa den Führungsschienen 70, 72 nach Fig. 7, zur Verstellung der Schienen in den Führungen 112, 114 und damit beider Geräte 22e.

An der Unterseite der Führungen 112, 114 ist ein Portal 120 bzw. 122 angeordnet, dessen Stützen Führungen bilden für die Platte 124, an der Lanzen 26e in der oben beschriebenen Art und Weise angebracht sind. Auf der Platte 124 sind an den Ecken Pfosten 128 angebracht, die durch eine Strebe 130 verbunden sind. Die Strebe erstreckt sich durch die Führung des Portals 120 hindurch und wird mit Hilfe nicht gezeigter Verstellzylinder betätigt. Dadurch kann die Einheit aus Platte 124 und Lanzen 26e in der Höhe verstellt werden.

Auf der Platte 124 sind die Ventile angeordnet, von denen jedoch nur einige eingezeichnet sind, wie bei 28e gezeigt. Die Betätigung der Ventile erfolgt in oben beschriebener Art und Weise. Die Führung der Betonleitung 62e entspricht der nach Fig. 7.

Mit Hilfe der in Fig. 9 dargestellten Vorkehrungen lassen sich daher die Lanzenanordnungen relativ zueinander verschieben und in der Höhe verstellen, um das Injizieren in der Weise durchzuführen, wie dies anhand von Fig. 10 erläutert wurde.

An der Unterseite der Platte 124 können auch eine oder mehrere Spüldüsen angeordnet werden (nicht gezeigt), die mit einer Druckwasserleitung (nicht gezeigt) verbunden sind, um nach unten einen Spülstrahl zu erzeugen, der das Deckwerk zunächst spült, bevor das Injizieren mit Beton stattfindet.

## Patentansprüche

1. Verfahren zur Herstellung eines Deckwerks (10) aus Schüttsteinen, insbesondere als Sohl- und Böschungssicherung im Wasserbau, bei dem dem verlegten Schüttwerk (10) in Abständen örtlich begrenzt Zementmörtel zur Verklammerung der Steine in begrenzten Bereichen hinzugefügt wird, und der Zementmörtel in dosierter Menge punktuell und beabstandet in Lücken des Schüttwerks (10) unter Druck so injiziert wird, daß übereinander und nebeneinander liegende Steine verklammert sind,
dadurch gekennzeichnet, daß
der verwendete Zementmörtel unter Druck bzw. Schenvirkung gute Fließeigenschaften entwickelt, so daß er in den Lücken zwischen den Steinen eindringen und sich verteilen kann, der jedoch bei Wegfall derartiger Einwirkung, wenn er zur Ruhe kommt, eine relativ hohe Kohäsivkraft aufweist, wodurch er nicht zur Seite
auseinanderläuft, sondern als den Steinen anhaftender Klumpen zusammenbleibt, so daß übereinander und nebeneinander liegende Steine zu kompakten Blöcken (20) verklammert sind.

2. Verfahren nach Anspruch 1, gekennzeichnet durch eine zwiebelförmige Verteilung des Betons in den Blöcken (20).

3. Verfahren nach Anspruch 1 oder 2, dadurch gekennzeichnet, daß der Beton an mehreren beabstandeten Punkten annähernd gleichzeitig injiziert wird.

4. Verfahren nach einem der Ansprüche 1 bis 3, dadurch gekennzeichnet, daß vor dem Injizieren des Betons der betreffende Bereich gespült wird

5. Deckwerk aus Schüttsteinen, insbesondere als Sohl- und Böschungssicherung, hergestellt nach einem der Verfahren der Ansprüche 1 bis 4, dadurch gekennzeichnet, daß zwischen einer oberen Steinlage (12) und einer darunter befindlichen Steinlage (14) mit kleinerer Größenklasse ein Geotextilgitter (16) angeordnet ist und im Bereich der Blöcke aus miteinander in begrenzten Bereichen mittels Beton verklammerten Steinen der Beton (18) durch das Geotextilgitter (16) zumindest teilweise in die darunterliegende Steinlage (14) injiziert ist zur Herstellung eines festen Verbundes der oberen (12) mit der unteren Steinlage (14).

6. Deckwerk nach Anspruch 5, dadurch gekennzeichnet, daß die Steine der oberen Lage (12) der Größenklasse II und die der unteren Lage (14) der Größenklasse I entsprechen.

7. Deckwerk nach Anspruch 5 oder 6, dadurch gekennzeichnet, daß die Maschenweite des Geotextilgitters (16) etwa 10 x 10 mm beträgt.

8. Auf einer verfahrbaren Einrichtung angeordnete Vorrichtung zur Herstellung eines Deckwerks aus Schüttsteinen, insbesondere als Sohl- und Böschungssicherung im Wasserbau, mit mindestens einer Lanze (26, 26a bis 26e) zum Injizieren von Flüssigbeton in das Deckwerk, der von einer Quelle für Flüssigbeton geliefert wird, dadurch gekennzeichnet, daß mehrere Lanzen (26, 26a bis 26e) in einem vorgegebenen Raster an einem Tragkörper (24, 24a bis 24e) angeordnet sind zum Injizieren des Flüssigbetons in das Deckwerk, unmittelbar oberhalb jeder Lanze (26, 26a bis 26e) ein steuerbares Ventil (28, 28a bis 28e) angeordnet ist, das eine fernsteuerbare Betätigungsvorrichtung (30) aufweist, die steuerbaren Ventile (28, 28a bis 28e) mit einer gemeinsamen Speise- und Rückführleitung (62, 62c) verbunden sind, wobei durch die Speise- und Rückführleitung (62c, 62e) ständig Flüssigbeton unter Druck strömen kann, das über flexible Leitungen (64e, 66e) von der Quelle zugeführt wird.

9. Vorrichtung nach Anspruch 8, dadurch gekennzeichnet, daß die Lanzen (26, 26a bis 26e) teleskopisch ausgeführt sind.

10. Vorrichtung nach Anspruch 8 oder 9, dadurch gekennzeichnet, daß die Lanzen (26, 26a bis 26e) am unteren Ende einen selbsttätigen Verschluß aufweisen.

11. Vorrichtung nach Anspruch 8 bis 10, dadurch gekennzeichnet, daß die steuerbaren Ventile (28, 28a bis 28e) eine fernsteuerbare Betätigungsvorrichtung (30) aufweisen.

12. Vorrichtung nach Anspruch 8 bis 11, dadurch gekennzeichnet, daß die Ventile (28, 28a bis 28e), deren Betätigungsvorrichung (30) und die Steuerverteilvorrichtung in einem wasserdichten Gehäuse angeordnet sind.

13. Vorrichtung nach einem der Ansprüche 11 bis 13, dadurch gekennzeichnet, daß die Lanzen (26, 26a bis 26e) an einer Tragplatte (24, 124) angebracht sind, auf der die Ventile (28, 28e) angeordnet sind.

14. Vorrichtung nach einem der Ansprüche 8 bis 13, dadurch gekennzeichnet, daß zwei Tragkörper vorgesehen sind, von denen jeder entlang einer ersten Führung (120) annähernd vertikal bzw. parallel zu den Lanzen (26e) verfahrbar ist und die erste Führung entlang zweiten Führungen (112, 114) annähernd horizontal bzw annähernd senkrecht zu den Lanzen (26e) verfahrbar sind und Verstellvorrichtungen (116, 118) zwischen den Trägerkörpern und der ersten Führung und zwischen erster und zweiter Führung vorgesehen sind

15. Vorrichtung nach Anspruch 14, dadurch gekennzeichnet, daß die zweiten Führungen (112, 114) am Auslegerarm (80) eines Förderzeugs, vorzugsweise eines Krans (78), angebracht sind.

16. Vorrichtung nach Anspruch 17, dadurch gekennzeichnet, daß eine parallel zu sich selbst verfahrbare Bahn (76) auf einem Katamaran-Ponton (74) angeordnet ist und das Förderzeug (78) auf der Bahn (76) verfahrbar ist.

17. Vorrichtung nach Anspruch 16, dadurch gekennzeichnet, daß am Ponton (74) eine Betonleitung (82) angebracht ist, die an beiden Enden des Pontons (74) an die Quelle anschließbar ist.

18. Vorrichtung nach Anspruch 16 oder 17, dadurch gekennzeichnet, daß auf einem getrennten Schwimmkörper (92) Silos (94, 96) für das Betonrohmaterial, eine Dosiervorrichtung (98), ein Vorratsbehälter (102) für Zuschlagstoffe, eine Mischvorrichtung (100) und eine Betonpumpe angeordnet sind.

19. Vorrichtung nach einem der Ansprüche 8 bis 18, dadurch gekennzeichnet, daß der Lanze bzw. dem Trägerkörper eine Spülvorrichtung zugeordnet ist

## Claims

1. A method for manufacturing a revetement (10) of rubble stones, in particular as a sole or escarpment securement in hydraulic architecture, in which to the laid rubble (10) at distances there is added locally limited cement mortar for interlocking stones in limited regions, and
the cement mortar at points and at distances is injected under pressure in a metered quantity into gaps of the rubble (10) in a manner such that stones lying over and next to one another are interlocked,
characterised in that
the applied cement mortar under pressure or shear effect develops good flow properties so that it may penetrate into the gaps and distribute, but which with the cessation of such an acting effect, when it comes to rest, has a relatively high cohesive force, by which means it does not diverge to the side, but remains together as lumps sticking to the stones so that stones lying over and next to one another are interlocked into compact blocks (20).

2. A method according to claim 1, characterised by an onion-shaped distribution of the concrete in the blocks (20).

3. A method according to claim 1 or 2, characterised in that the concrete at several distanced points is injected approximately simultaneously.

4. A method according to one of the claims 1 to 3, characterised in that before the injection of the concrete the region concerned is rinsed.

5. A revetement of rubble stones, in particular as a sole or escarpment securement, manufactured according to one of the claims 1 to 4, characterised in that between an upper stone layer (12) and a stone layer (14) located thereunder with a smaller size class there is arranged a geo-textile grid (16) and in the region of the blocks of stones, interlocked with one another in limited regions by way of concrete, the concrete (18) is injected through the geo-textile grid (16) at least partly into the stone layer (14) lying thereunder, for manufacturing a rigid bond of the upper (12) to the lower stone layer (14).

6. A revetement according to claim 5, characterised in that the stones of the upper layer (12) correspond to the size class II and those of the lower layer (14) to the size class I.

7. A revetement according to claim 5 or 6, characterised in that the mesh width of the geo-textile grid (16) is about 10 x 10 mm.

8. A device, arranged on a traversable means, for manufacturing a revetement of rubble stones, in particular as a sole or escarpment securement in hydraulic architecture, with at least one lance (26, 26a, to 26e) for injecting liquid concrete into the revetement, which is supplied by a source for liquid concrete, characterised in that several lances (26, 26a to 26e) are arranged in a predetermined grid on a carrier body (24, 24a to 24e) for injecting the liquid concrete into the revetement, directly above each lance (26, 26a to 26e) there is arranged a controllable valve (28, 28a to 28e) which comprises a remotely controllable actuation device (50), the controllable valves (28, 28a to 28e) are connected to a common feed and return conduit (62, 62c), wherein constantly liquid concrete under pressure may flow through the feed and return conduit (62c, 62e), this being supplied via flexible conduits (64e, 66e) from the source.

9. A device according to claim 8, characterised in that the lances (26, 26a to 26e) are designed telescopically.

10. A device according to claim 8 or 9, characterised in that the lances (26, 26a to 26e) at the lower end comprise an automatic closure.

11. A device according to claim 8 to 10, characterised in that the controllable valves (28, 28a to 28e) comprise an actuation device (30) which can be remotely controlled.

12. A device according to claim 8 to 11, characterised in that the valves (28, 28a to 28e), their actuation device (30) and the control distributing device are arranged in a water-tight housing.

13. A device according to one of claims 11 to 13, characterised in that the lances (26, 26a to 26e) are attached to a carrier plate (24, 214) on which the valves (28, 28e) are arranged.

14. A device according to one of the claims 8 to 13, characterised in that there are provided two carrier bodies, of which each can be traversed along a first guide (120) approximately vertically or parallel to the lances (26e) and the first guides are traversable along second guides (112, 114) approximately horizontally or approximately perpendicularly to the lances (26e), and adjusting means (116, 118) are provided between the carrier bodies and the first guide and between the first and the second guide.

15. A device according to claim 14, characterised in that the second guides (112, 114) are attached to the extension arm (80) of a material handling device, preferably of a crane (78).

16. A device according to claim 17, characterised in that a rail (74) which is traversable parallel to itself is arranged on a catamaran pontoon (74) and the material handling device (78) is traversable on the rail (76).

17. A device according to claim 16, characterised in that on the pontoon (74) there is attached a concrete conduit (82) which at both ends of the pontoon (74) can be connected to the source.

18. A device according to claim 16 or 17, characterised in that on a separate floating body (92) there are arranged silos (94, 96) for the concrete raw material, a metering device (98), a supply container (102) for aggregate material, a mixing device (100) and a concrete pump.

19. A device according to one of the claims 8 to 18, characterised in that a rinsing device is allocated to the lance or the carrier body.

## Revendications

1. Procédé de fabrication d'un revêtement (10) de pierres en vrac, en particulier comme protection de la sole et des talus pour des ouvrages hydrauliques, procédé suivant lequel, dans des zones limitées, du mortier de ciment est ajouté à intervalles, de manière limitée localement, à la couche de vrac déposée pour bloquer entre elles les pierres, et le mortier de ciment est injecté sous pression, de façon ponctuelle et espacée, dans des vides de la couche de vrac (10), de façon à bloquer entre elles les pierres situées les unes au-dessus des autres et à côté les unes des autres,
caractérisé en ce que le mortier de ciment utilisé développe, sous la pression ou par gravité, de bonnes propriétés d'écoulement, de telle façon qu'il puisse pénétrer et se répartir dans les vides situés entre les pierres, et qu'il présente cependant, quand cet effet n'agit plus et qu'il vient au repos, une force de cohésion relativement élevée de sorte qu'il ne se disperse pas vers le côté mais reste rassemblé sous la forme de mottes faisant adhérer les pierres entre elles, de telle façon que des pierres placées les unes au-dessus des autres ou à coté les unes des autres soient bloquées en formant des blocs compacts (20).

2. Procédé suivant la revendication 1, caractérisé par une répartition en pelure d'oignon du béton dans les blocs (20).

3. Procédé suivant l'une des revendications 1 ou 2, caractérisé en ce que le béton est injecté sensiblement en même temps en plusieurs points situés à une certaine distance les uns des autres.

4. Procédé suivant l'une des revendications 1 à 3, caractérisé en ce que la zone concernée est arrosée avant l'injection du béton.

5. Revêtement de pierres en vrac, en particulier comme protection de la sole et des talus, obtenu selon l'un des procédés des revendications 1 à 4, caractérisé en ce qu'entre une couche de pierres supérieure (12) et une couche de pierres (14) située en dessous d'elle et comportant une granulométrie plus petite, est disposé un grillage géotextile (16) et en ce que, dans la zone des blocs formés à partir de pierres bloquées entre elles au moyen de béton dans des zones limitées, le béton (18) est injecté, au travers du grillage géotextile (16), au moins en partie dans la couche de pierre située en dessous (14) pour réaliser ainsi une liaison solide de la couche supérieure de pierre (12) avec la couche inférieure (14).

6. Revêtement suivant la revendication 5, caractérisé en ce que les pierres de la couche supérieure (12) sont de la granulométrie II et celles de la couche (14) sont de la granulométrie I.

7. Revêtement suivant la revendication 5 ou la revendication 6, caractérisé en ce que la dimension de maille du grillage géotextile (16) est d'environ 10 x 10 mm.

8. Dispositif, disposé sur une installation mobile, pour fabriquer un revêtement de pierres en vrac, en particulier comme protection de la sole et des talus dans des ouvrages hydrauliques, comportant au moins une lance (26, 26a à 26e) pour injecter, dans le revêtement, du béton liquide, qui est fourni par une source de béton liquide, caractérisé en ce que plusieurs lances (26, 26a à 26e) sont disposées, suivant un quadrillage prédéfini, sur un corps de support (24, 24a à 24e) pour injecter le béton liquide dans le revêtement, en ce qu'une vanne commandable (28, 28a à 28e) est disposée directement au-dessus de chaque lance (26, 26a à 26e), cette vanne présentant un dispositif de commande à distance (30), en ce que les vannes commandables (28, 28a à 28e) sont reliées à une conduite commune d'alimentation et de retour (62, 62c), de sorte que du béton liquide, qui est alimenté depuis la source par les conduites flexibles (64e, 66e) , peut s'écouler de façon continue sous pression par la conduite commune d'alimentation et de retour (62c, 62e).

9. Dispositif suivant la revendication 8, caractérisé en ce que les lances (26, 26a à 26e) sont réalisées télescopiques.

10. Dispositif suivant la revendication 8 ou la revendication 9, caractérisé en ce que les lances (26, 26a à 26e) présentent à leur extrémité inférieure une fermeture actionnée automatiquement.

11. Dispositif suivant la revendication 8 à 10, caractérisé en ce que les vannes commandables (28, 28a à 28e) présentent un dispositif de commande à distance (30).

12. Dispositif suivant la revendication 8 à 11, caractérisé en ce que les vannes commandables (28, 28a à 28e), leur dispositif de commande (30) et le distributeur de commande sont disposés dans une enceinte étanche à l'eau.

13. Dispositif suivant la revendication 8 à 10, caractérisé en ce que les lances (26, 26a à 26e) sont disposées sur une plaque de support (24, 124), sur laquelle sont placées les vannes (28, 28e).

14. Dispositif suivant l'une des revendications 8 à 13, caractérisé en ce que deux corps de support sont prévus, chacun d'eux pouvant être déplacé le long d'un premier moyen de guidage (120) de façon sensiblement verticale ou parallèlement aux lances (26e) et le premier moyen de guidage pouvant être déplacé de façon sensiblement horizontale ou sensiblement perpendiculaire aux lances (26e) le long de deuxièmes moyens de guidage (112, 114), et en ce que des dispositifs de positionnement (116, 118) sont prévus entre les corps de support et le premier moyen guidage, et entre le premier et le deuxième moyen guidage.

15. Dispositif suivant la revendication 14, caractérisé en ce que les deuxièmes moyens de guidage (112, 114) sont disposés sur le bras de flèche (80) d'un véhicule porteur, de préférence, une grue (78).

16. Dispositif suivant la revendication 17, caractérisé en ce qu'une voie (76), pouvant être déplacée parallèlement à elle-même, est disposée sur un ponton catamaran (74) et en ce que le véhicule porteur (78) peut se déplacer sur la voie (76).

17. Dispositif suivant la revendication 16, caractérisé en ce que, sur le ponton (74), est montée une conduite à béton (82), qui peut être raccordée à la source, aux deux extrémités du ponton (74).

18. Dispositif suivant la revendication 16 ou la revendication 17, caractérisé en ce que des silos (94, 96) pour la matière première du béton, un dispositif de dosage (98), un réservoir de stockage (102) pour des matériaux d'addition, un dispositif mélangeur (100) et une pompe à béton, sont disposés sur un corps flottant séparé (92).

19. Dispositif suivant l'une des revendications 8 à 18, caractérisé en ce qu'un dispositif d'arrosage est associé à la lance ou au corps de support.
